# EUROPÄISCHE PATENTSCHRIFT

(11) **EP 3 251 848 B1**
(45) Veröffentlichungstag und Bekanntmachung des Hinweises auf die Patenterteilung: **24.10.2018**
(21) Anmeldenummer: 17176477.2
(22) Anmeldetag: 28.10.2015
(51) Int. Cl.: B41F 31/16, B41F 17/00, B41F 17/18, B41F 17/22

(54) **VORRICHTUNG ZUM INDIREKTEN BEDRUCKEN EINES ZYLINDRISCHEN TEILS**
DEVICE FOR INDIRECT PRINTING OF A CYLINDRICAL PART
DISPOSITIF D'IMPRESSION INDIRECTE D'UNE PARTIE CYLINDRIQUE

(30) Priorität: 27.01.2015 DE 102015201341
(43) Veröffentlichungstag der Anmeldung: 06.12.2017
(62) Teilanmeldung aus: 15791543.0
(73) Patentinhaber: Tampoprint AG, 70825 Korntal-Münchingen (DE)
(72) Erfinder: PHILIPP, Wilfried, 70806 Kornwestheim (DE)
(74) Vertreter: DREISS Patentanwälte PartG mbB

(56) Entgegenhaltungen:
- EP-A1- 2 580 058
- GB-A- 2 512 678
- US-A- 3 853 055

## Beschreibung

Die Erfindung betrifft eine Vorrichtung zum indirekten Bedrucken zylindrischer Teile, mit einem Druckzwischenträger, und mit einer Einrichtung zur Übertragung eines Druckbilds auf den Druckzwischenträger oder zur Erzeugung eines Druckbilds auf dem Druckzwischenträger.

Das Bedrucken zylindrischer Teile wird seit Jahrzehnten im Siebdruck, im Offsetverfahren und im Flexodruckverfahren und seit einiger Zeit auch im Tintenstrahlverfahren (Inkjet) ausgeführt. Typischerweise wird dabei das Druckbild mittels einer zylindrischen Walze auf das zu bedruckende zylindrische Teil aufgedruckt. Dabei müssen die zu bedruckenden Teile einerseits zu dem Druckwerk zugeführt und dann in komplexer Weise rotierbar gegen die Außenumfangsfläche des Druckzylinders gehalten werden, damit das Druckbild auf die zu bedruckenden Teile übertragen werden kann. Sodann müssen die Teile wieder abgeführt werden. Hiermit gehen Steuerungsbewegungen mit Beschleunigungen und Verzögerungen einher, die bei hohen Prozessgeschwindigkeiten aufwändig sind und jedenfalls die Anzahl der ausführbaren Druckvorgänge pro Zeit beschränken. Ferner sind Vorrichtungen bekannt geworden, bei denen der Druckzwischenträger von einem Endlosband gebildet ist, welches als geschlossene Bandschleife über wenigstens zwei Rollen endlos geführt ist und auf seiner von den Rollen jeweils abgewandten äußeren Seite das Druckbild erhält, so US 4,116,126, DE 2435251 A1, DE 199 38 447 A1; diese dienen indessen nicht zum Bedrucken zylindrischer Teile. Eine Vorrichtung mit den Merkmalen des Oberbegriffs des Anspruchs 1 ist bekannt aus GB 2512678 A1, wobei nicht ausgeführt ist, ob der Übergabeabschnitt des Endlosband in einer Ebene verläuft und ob die translatorische Zuführung der zu bedruckenden Teile im Bereich des Endlosbands in einer Richtung und in einer Ebene erfolgt.

Der vorliegenden Erfindung liegt die Aufgabe zugrunde, eine Vorrichtung der eingangs genannten Art und ein Verfahren zum indirekten Bedrucken zylindrischer Teile anzugeben, welche bzw. welches hinsichtlich der Zuführung, Stützung und Abführung der zu bedruckenden Teile mit geringerem und weniger komplexem konstruktiven Aufwand betreibbar bzw. ausführbar ist.

Diese Aufgabe wird durch eine Vorrichtung mit den Merkmalen des Anspruchs 1 gelöst.. Erfindungsgemäß wird vorgeschlagen, dass bei der Zuführeinrichtung eine zwangsgesteuerte Rotationsantriebseinrichtung für die rotierbar gelagerten Teile vorgesehen ist derart, dass eine Außenumfangsgeschwindigkeit der Teile einer Relativgeschwindigkeit zwischen dem Endlosband und der translatorischen Zuführung der Teile entspricht, wenn diese in den Übergabeabschnitt gelangen.

Es wird also erfindungsgemäß keine zylindrische Walze, sondern ein in einer geschlossenen Bandschleife geführtes Endlosband zur schlussendlichen Übertragung des Druckbilds auf das zu bedruckende Teil verwendet. Dies eröffnet die Möglichkeit, dass derjenige Bereich, in dem das Druckbild auf das jeweilige zu bedruckende zylindrische Teil übertragen wird, nicht wie bei einer Walze gekrümmt sondern eben ausgebildet werden kann. Dieser ebene, das heißt in einer nicht gekrümmten Fläche verlaufende Übergabeabschnitt wird durch das Endlosband in einem Bereich in Antriebsrichtung zwischen den Rollen des Endlosbands gebildet. Gegen diesen ebenen Übergabeabschnitt können nun die zu bedruckenden zylindrischen Teile abrollen, wobei durch dieses Abrollen das Druckbild von dem Endlosband auf das jeweilige zu bedruckende Teil übertragen wird. Währenddessen werden die zu bedruckenden Teile translatorisch in dieser Ebene zugeführt und an dem Übergabeabschnitt entlang geführt.

Bei der erfindungsgemäßen Druckvorrichtung und im Zuge der Ausführung des Druckverfahrens brauchen die zu bedruckenden Teile nicht in einer Druckstation angehalten, gegen eine Druckwalze gedrückt und nach dem Bedrucken wieder beschleunigt und translatorisch abgeführt zu werden, sondern dies kann quasi in einem einzigen kontinuierlichen Prozess geschehen. Da die zu bedruckenden Teile durch Abrollen gegenüber dem in einer Ebene verlaufenden Übergabeabschnitt bedruckt werden, kann dies auch während einer kontinuierlichen translatorischen Bewegung der zu bedruckenden Teile erfolgen, solang diese im Bereich des ebenen Übergabeabschnitts rotierbar gelagert sind, damit sie gegen den Übergabeabschnitt abzurollen vermögen. Auf diese Weise gestaltet sich die Ausbildung der Zuführeinrichtung konstruktiv einfach, da keine getakteten translatorischen Beschleunigungen und Verzögerungen der zu bedruckenden Teile und deren Werkzeughalter ausgeführt werden müssen. Ein weiterer Vorteil der erfindungsgemäßen Vorrichtung und des erfindungsgemäßen Verfahrens ist darin zu sehen, dass sich die Übertragung eines Druckbilds auf den Druckzwischenträger oder die Erzeugung eines Druckbilds auf dem Druckzwischenträger einfacher gestalten lässt, da die Möglichkeit besteht, die Übertragung oder Erzeugung des Druckbilds wiederum in einem ebenen Abschnitt des Endlosbands vorzunehmen.

Weiter wird vorgeschlagen, dass innerhalb des Endlosbands eine Stützeinrichtung vorgesehen ist, mittels derer das Endlosband in dem Übergabeabschnitt orthogonal zu seiner Bandebene stützbar ist. Auf diese Weise kann erreicht werden, dass das Endlosband durch das Abrollen der zu bedruckenden zylindrischen Teile nicht nach innen gedrückt wird, also seine flächenhafte Erstreckung in einer Ebene beibehält. Das Druckbild wird somit nicht verzerrt. Diese Stützeinrichtung könnte im einfachsten Fall durch einen von innen gegen das Endlosband gleitenden Gleit- oder Stützschuh realisiert werden.

In noch weitergehender Ausbildung dieses Erfindungsgedankens wird vorgeschlagen, dass innerhalb des Endlosbands eine Stelleinrichtung vorgesehen ist, mittels derer das Endlosband in dem Übergabeabschnitt orthogonal zu seiner Bandebene in dem Übergabeabschnitt nach außen also in Richtung auf die zu bedruckenden Teile auslenkbar ist. Diese weitere Maßnahme erlaubt es, den Übergabeabschnitt etwas in Richtung auf eine Zuführebene der zu bedruckenden Teile zu verlagern. Diese Verlagerung, Auslenkung oder Zustellung des Übergabeabschnitts kann beispielsweise im Bereich einiger weniger Millimeter, insbesondere zwischen 1 - 20 mm gegenüber dem nicht ausgelenkten Verlauf des Endlosbands zwischen den zwei Rollen betragen. Dies eröffnet die Möglichkeit, dass bei der Zuführung der zu bedruckenden Teile eine Position vorgegeben werden kann, an der die Teile mit ihrem zylindrischen Außenumfang in Kontakt mit dem Endlosband kommen und hierdurch in eine Rotationsbewegung versetzt werden. Spätestens wenn die zu bedruckenden Teile den Bereich des ebenen Übergabeabschnitts erreicht haben, ist diese Rotationsbewegung schlupffrei gegenüber dem Endlosband. Hierfür sind die Teile rotierbar in der Zuführeinrichtung gelagert. Sie werden währenddessen vorzugsweise mit konstanter Geschwindigkeit translatorisch transportiert.

Es erweist sich im Hinblick auf unterschiedliche Abmessungen und Größen der zu bedruckenden Teile als vorteilhaft, wenn die Stützeinrichtung oder die Stelleinrichtung derart ausgebildet ist, dass die Länge des nach außen auslenkbaren Abschnitts des Endlosbands in Antriebsrichtung des Endlosbands variierbar ist. Die Stützeinrichtung oder die Stelleinrichtung verfügt hierfür vorteilhafterweise über eine Mehrzahl von wahlweise einsetzbaren Stütz- oder Gleitschuhen, die eine unterschiedliche Länge in Antriebsrichtung des Endlosbands haben. Es wäre aber auch denkbar, dass im Inneren der geschlossenen Bandschleife des Endlosbands zueinander verstellbare Rollen oder Walzen oder längenverstellbare Stützelemente für das Endlosband vorgesehen sind. Der Erzeugung einer in Antriebsrichtung des Endlosbands durchgehenden, also stoß- oder fugenfreien Stützfläche bei der Stützeinrichtung oder Stelleinrichtung wird indessen der Vorzug gegeben.

Nach einem weiteren Erfindungsgedanken, kann es sich als vorteilhaft erweisen, wenn die Stelleinrichtung für einen getakteten Betrieb ausgebildet ist. Dies eröffnet die Möglichkeit, bei zu bedruckenden Teilen mit verhältnismäßig großem Durchmesser, die also eine verhältnismäßig große Umfangslänge beim Abrollen haben, jedoch nur mit einem in Abrollrichtung verhältnismäßig kurzen Druckbild bedruckt werden sollen, die Nutzenkapazität, also die Anzahl der zu bedruckenden Teile pro Zeit zu erhöhen. Dies kann erfindungsgemäß dadurch geschehen, dass nach der Übertragung eines Druckbilds auf ein gegen den Übergabeabschnitt abrollendes zylindrisches Teil die Stelleinrichtung aus einer Druckstellung von dem zu bedruckenden Teil zurückbewegt wird und dann wieder in Richtung auf das nächstfolgende zu bedruckende Teil in die Druckstellung gebracht wird. Auf diese Weise können die zu bedruckenden Teile enger aufeinanderfolgend, das heißt mit größerer Nutzenkapazität zugeführt werden, und die Druckbilder können in verhältnismäßig enger Aufeinanderfolge auf dem Endlosband als Druckzwischenträger vorgesehen werden.

Wie bereits vorausgehend kurz angedeutet, erweist es sich als vorteilhaft, wenn die Stützeinrichtung oder die Stelleinrichtung einen Gleitschuh umfasst, gegen den das Endlosband gleitet. Dieser Gleitschuh ist dann von innen, also gegen die nach innen weisende Oberfläche der geschlossenen Bandschleife angelegt. Er umfasst vorzugsweise eine exakt in einer Ebene liegende Stützfläche. Es kann sich aber auch als vorteilhaft erweisen, wenn der Gleitschuh eine Mehrzahl von in Transportrichtung des Endlosbands erstreckten Stützstegen aufweist, deren Stegoberfläche exakt in einer Stützebene verläuft. Dies erweist sich als vorteilhaft, da zwischen den Stegen formschlüssige Kopplungselemente hindurchgeführt werden können, die zwischen dem Endlosband und den wenigstens zwei Rollen wirken. Dessen ungeachtet ist aber auch das Gleitverhalten bei durch Zwischenräume begrenzten streifenförmigen Stützflächen des Gleitschuhs vorteilhafter.

Wie schon erwähnt erweist es sich als vorteilhaft, dass bei der Zuführeinrichtung keine getakteten translatorischen Beschleunigungen und Verzögerungen der zu bedruckenden Teile und deren Werkzeughalter ausgeführt werden müssen. Es kann sich aber auch in einzelnen Situationen als zweckmäßig erweisen, wenn die Zuführeinrichtung zusätzlich zu einer translatorischen Zuführung eine diese überlagernde Zustell- und Rückstellbewegung in Richtung auf das Endlosband bzw. von dem Endlosband weg umfasst, wo dies aus prozesstechnischen Gründen sinnvoll erscheint.

Weiter wird vorgeschlagen, dass die Zuführeinrichtung für die zu bedruckenden zylindrischen Teile so ausgebildet ist, dass sie diese Teile entgegen der Antriebsrichtung des Endlosbands in dem Übergabeabschnitt zuführt. Auf diese Weise kann eine größere Relativgeschwindigkeit zwischen dem Endlosband und den zu bedruckenden Teilen bei kleinstmöglicher Eigengeschwindigkeit des Endlosbands und der zu bedruckenden Teile erreicht werden.

Nach der Erfindung wird wie oben erwähnt vorgeschlagen, dass bei der Zuführeinrichtung eine zwangsgesteuerte Rotationsantriebseinrichtung für die rotierbar gelagerten Teile vorgesehen ist derart, dass eine Außenumfangsgeschwindigkeit der Teile einer Relativgeschwindigkeit zwischen dem Endlosband und der translatorischen Zuführung der Teile entspricht, wenn diese in den Übergabeabschnitt gelangen. Dies erweist sich als besonders vorteilhaft, weil so die erwünschte Außenumfangsgeschwindigkeit der rotierenden Teile exakt vorgegeben werden kann, sie ist also nicht von einem Schlupf zwischen dem rotierend gelagerten Teil und dem Endlosband während der Beschleunigungsphase abhängig. Auf diese Weise lässt sich eine höhere Genauigkeit erreichen. Dies erweist sich als besonders vorteilhaft, wenn nicht nur ein einziger Druckzwischenträger für die Übertragung eines Druckbilds, sondern mehrere hintereinander angeordnete Druckzwischenträger zur Übertragung und Aufbringung mehrerer, insbesondere mehrfarbiger Druckbilder vorgesehen sind. In diesem Fall besteht nämlich das Problem, dass die mehrfarbigen Druckbilder exakt übereinander, also in der exakt gleichen Position, auf die zu bedruckenden zylindrische Teilen aufgebracht werden müssen. Ein exakt zwangsgesteuerter Rotationsantrieb der rotierbar gelagerten Teile entlang der Druckstrecke, also auch zwischen den insbesondere mehreren Druckzwischenträgern ist daher vorteilhaft und lässt sich durch eine zwangsgesteuerte Rotationsantriebseinrichtung ohne weiteres erreichen.

In Weiterbildung dieses Erfindungsgedankens wird vorgeschlagen, dass die zwangsgesteuerte Rotationsantriebseinrichtung einen Zahnstangenmechanismus umfasst. Ein solcher Zahnstangenmechanismus kann eine feststehende Zahnstange umfassen, die über jeweilige Zahnräder mit einer jeweiligen Lagereinrichtung bei den Werkstückträgern für die jeweiligen Teile in rotierbarer Antriebsverbindung steht, wenn oder bevor die Teile in den Übergabeabschnitt gelangen .

Wie soeben erwähnt, erweist es sich als vorteilhaft, wenn die Druckvorrichtung gekennzeichnet ist durch mehrere hintereinander angeordnete Druckzwischenträger und dadurch, dass sich die zwangsgesteuerte Rotationsantriebseinrichtung entlang der mehreren Druckzwischenträger erstreckt, so dass die Teile vom ersten Übergabeabschnitt des ersten Druckzwischenträgers bis zum letzten Übergabeabschnitt des letzten Druckzwischenträgers unterbrechungsfrei und synchronisiert zur translatorischen Zuführung der Zuführvorrichtung rotierend angetrieben sind.

Weiter erweist es sich als vorteilhaft, wenn die Einrichtung ein Tiefdruckauftragswerk umfasst, so dass das Druckbild mittels Tiefdruck, d.h. aus einer Tiefdruckgravur heraus, auf das Endlosband übertragen wird. Weiter kann es sich als vorteilhaft erweisen, wenn die Einrichtung ein Hochdruckauftragswerk umfasst, so dass das Druckbild mittels Hochdruck auf das Endlosband übertragen wird. Weiter kann es sich als vorteilhaft erweisen, wenn die Einrichtung ein Tintenstrahlauftragswerk (Inkjet) umfasst, so dass das Druckbild mittels Tintenstrahlauftrag auf dem Endlosband erzeugt wird. Alle die vorgenannten Drucktechniken und entsprechenden Auftragswerke lassen sich in vorteilhafter Weise einsetzen, um bei dem Druckzwischenträger, also dem Endlosband, ein Druckbild auszubilden. Bei Einsatz eines Tintenstrahlauftragswerks erweist es sich als vorteilhaft, wenn dieses so angeordnet ist, dass das Druckbild in einem ebenen Abschnitt des Endlosbands ausgebildet wird.

Das Endlosband kann in verschiedener Weise realisiert sein. Es umfasst typischerweise ein erstes tragendes Flachmaterial. Sofern im Zuge eines Druckvorgangs nur ein einziges Druckbild erzeugt wird, beispielsweise bei Einfarbendruck, kann es sich als ausreichend erweisen, dass das Endlosband klemmschlüssig, also durch Friktionsantrieb, bezüglich der Rollen geführt und angetrieben ist. Sofern ein absolut spiel- und schlupffreier Antrieb des Endlosbands erforderlich ist, etwa weil bei den zu bedruckenden Teilen im Zuge des Druckvorgangs mehrere Druckbilder übereinander erzeugt werden sollen, z.B. bei Mehrfarbendruck, kann es sich als vorteilhaft erweisen, dass das Endlosband ein erstes tragendes Flachmaterial umfasst und dass das Endlosband, insbesondere das erste tragende Flachmaterial des Endlosbands, in Richtung auf die Rollen vorstehende Vorsprünge aufweist, welche formschlüssig in komplementär hierzu ausgeführte Vertiefungen bei den Rollen eingreifen.

Ungeachtet dessen wäre es denkbar, dass das Endlosband vollständig durch das erste tragende Flachmaterial gebildet ist. Demgegenüber erweist es sich aber als vorteilhaft, wenn das Endlosband ein erstes tragendes Flachmaterial umfasst und dass auf seiner äußeren Seite eine in Umfangsrichtung durchgehende oder unterbrochene elastisch nachgiebige Beschichtung des tragenden Flachmaterials für die Aufnahme des Druckbilds ausgebildet ist.

Nach einem weiteren Erfindungsgedanken von besonderer Bedeutung wird vorgeschlagen, dass die elastisch nachgiebige Beschichtung von einem zweiten Flachmaterial gebildet ist, welches als vorzugsweise endlose und geschlossene Bandschlaufe ausgebildet ist und lösbar mit dem ersten tragenden Flachmaterial verbindbar ist, indem es auf die äußere Seite des ersten tragenden Flachmaterials aufgezogen wird und in eine schlupf- und spielfreie Mitnahmeverbindung mit dem ersten tragenden Flachmaterial gebracht wird. Dies eröffnet die Möglichkeit, das zweite Flachmaterial, welches die elastisch nachgiebige Beschichtung bildet und einem Verschleiß unterworfen ist, gegen ein neues oder anderes auszutauschen, wobei das erste tragende Flachmaterial beibehalten bzw. wiederverwendet wird.

In Weiterbildung dieses Erfindungsgedankens erweist es sich als vorteilhaft, wenn das zweite Flachmaterial über formschlüssig wirkende Mittel zwischen dem zweiten Flachmaterial und dem ersten tragenden Flachmaterial in die schlupffreie Mitnahmeverbindung mit dem ersten tragenden Flachmaterial gebracht wird. Durch Verwendung formschlüssig wirkender Mittel zwischen den Flachmaterialien kann eine schlupffreie, hochgenaue Kopplung realisiert werden.

In Weiterbildung dieses Erfindungsgedankens wird vorgeschlagen, dass die formschlüssig wirkenden Mittel einen Hintergriff sowohl in Antriebsrichtung des Endlosbands als auch quer hierzu ausbilden.

Die formschlüssig wirkenden Mittel könnten in an sich beliebiger Weise, insbesondere als zusätzliche Kopplungsmittel realisiert werden. Demgegenüber erweist es sich als vorteilhaft, wenn die formschlüssig wirkenden Mittel durch einstückig mit dem Material des ersten oder zweiten Flachmaterials ausgebildete Vorsprünge und komplementär hierzu ausgebildete Vertiefungen in dem anderen Flachmaterial gebildet sind.

Es erweist sich weiter als vorteilhaft, wenn die Vorsprünge und Vertiefungen in der Aufsicht auf die Bandebene linear oder gekrümmt erstreckt sind und im Schnitt orthogonal zur Bandebene betrachtet von aufeinander zu strebenden Flanken begrenzt sind, so dass sie eine sich kontinuierlich verjüngende Gestalt aufweisen. Diese Ausführungsform erweist sich als besonders vorteilhaft, weil sie eine Selbstzentrierung bewirkt, insbesondere im Bereich der Rollen.

Weiter erweist es sich als vorteilhaft, wenn die Vorsprünge und Vertiefungen in der Aufsicht auf die Bandebene fischgrätenartig zueinander angeordnet sind.

Die Ausbildung des Endlosbands mit einer elastisch nachgiebigen Beschichtung eröffnet die Möglichkeit, die physikalischen Eigenschaften des jeweiligen Endlosbands als Druckzwischenträger optimal auf das spezifische Druckverfahren, die Druckfarbe und die Oberfläche der zu bedruckenden Teile einzustellen. Es erweist sich je nach Anwendung als vorteilhaft, wenn die nachgiebige Beschichtung eine Shore A - Härte von wenigstens 5, insbesondere von wenigstens 10, insbesondere von wenigstens 15, und von höchstens 80, insbesondere von höchstens 70, insbesondere von höchstens 60, insbesondere von höchstens 50, und weiter insbesondere von 30 - 50 aufweist.

Weiter erweist es sich als vorteilhaft, wenn die nachgiebige Beschichtung eine Dicke von wenigstens 1 mm, insbesondere von wenigstens 3 mm, insbesondere von wenigstens 5 mm, und von höchstens 30 mm, insbesondere von höchstens 20 mm, insbesondere von höchstens 10 mm aufweist.

Die vorerwähnte Beschichtung des Endlosbands ist je nach Anwendung in vorteilhafter Weise eine Silikonbasisbeschichtung, eine Polyurethanbasisbeschichtung, eine Polyolefinbasisbeschichtung, eine Gummi- oder Kautschukbasisbeschichtung oder eine Gelatinebasisbeschichtung. Die jeweilige Beschichtung des Endlosbands ist hierbei in vorteilhafter Weise auf die gewählte Druckfarbe abgestimmt, wobei man typischerweise Lösemittelfarben, UV-aushärtbare Farben und Wasserbasisfarben unterscheidet.

Im Hinblick auf die Anbringung des Endlosbands und die Einstellung einer gewünschten Bandspannung erweist es sich als vorteilhaft, wenn eine Spanneinrichtung für das Endlosband vorgesehen ist, die insbesondere steuerbar und/oder regelbar ausgebildet ist. In Weiterbildung dieses Erfindungsgedankens kann es sich als vorteilhaft erweisen, wenn die Spanneinrichtung für das Endlosband prozesstechnisch gekoppelt ist mit der Stelleinrichtung zum Auslenken des Endlosbands in dem Übergabeabschnitt. Auf diese Weise kann eine exakte Bandspannung auch beim getakteten Betrieb der Stelleinrichtung aufrechterhalten werden. Somit können Verzerrungen des Druckbilds vermieden werden.

Weiterhin wird Schutz beansprucht für ein Druckverfahren mit den Merkmalen der jeweiligen Ansprüche 13 - 15. Es sei darauf hingewiesen, dass außerdem Schutz beansprucht wird für alle verfahrensmäßigen Maßnahmen, die vorausgehend im Zusammenhang mit der Ausbildung der Druckvorrichtung beschrieben wurden.

Des Weiteren sei darauf hingewiesen, dass sich die erfindungsgemäße Vorrichtung und das erfindungsgemäße Verfahren gleichermaßen auch zum Bedrucken von Teilen eignen, die nicht mit exakt kreiszylindrischer Mantelfläche ausgebildet sind, sondern eine Oberfläche oder einen Oberflächenabschnitt aufweisen, die bzw. der derart gekrümmt ist, dass er zumindest abschnittsweise gegen eine ebene Fläche abrollbar ist, also auch gegen den in einer Ebene erstreckten Übergabeabschnitt des Endlosbands abrollbar ist, und dabei eine linear erstreckte geometrische Berührungslinie oder einen linear erstreckten Berührungsstreifen zu dem Endlosband beim Abrollen ausbildet. Solche Teile haben eine bezüglich nur einer Raumrichtung gekrümmte Mantelfläche. Hierunter fallen also beispielsweise Kreiszylinder oder Ovalzylinder, jedoch keine Quader oder Körper mit bezüglich zweier Raumrichtungen gekrümmten Oberflächen, wie Kugeln oder Hyperboloide.

Weitere Merkmale, Einzelheiten und Vorteile der Erfindung ergeben sich aus den beigefügten Patentansprüchen und aus der zeichnerischen Darstellung und nachfolgenden Beschreibung einer bevorzugten Ausführungsform der erfindungsgemäßen Vorrichtung. In der Zeichnung zeigt:
Figur 1 eine schematische Ansicht einer erfindungsgemäßen Druckvorrichtung mit einer Zuführeinrichtung für zu bedruckende Teile;
Figur 2 eine schematische perspektivische Darstellung eines Gleitschuhs einer Stelleinrichtung der Vorrichtung nach Anspruch 1;
Figur 3 eine schematische Ansicht einer erfindungsgemäßen Druckvorrichtung mit mehreren hintereinander angeordneten Druckzwischenträgern; und
Figuren 4a-d) verschiedene Ansichten des ersten und zweiten Flachmaterials zur Bildung einer geschlossenen Bandschlaufe.

Figur 1 zeigt eine insgesamt mit dem Bezugszeichen 2 bezeichnete Vorrichtung zum indirekten Bedrucken zylindrischer Teile 4. Diese zylindrischen Teile werden mittels einer Zuführeinrichtung 6 einem Druckbereich der Vorrichtung zugeführt und von dort abgeführt. Bei der Vorrichtung 2 handelt es sich um eine Vorrichtung zum indirekten Bedrucken, das heißt ein auf ein zu bedruckendes Teil 4 zu übertragendes Druckbild wird auf einen Druckzwischenträger 8 übertragen oder auf einem Druckzwischenträger 8 erzeugt und von dort an das zu bedruckende Teil abgegeben. Dieser Druckzwischenträger 8 ist gemäß der vorliegenden Erfindung von einem Endlosband 10 gebildet, welches als geschlossene Bandschleife über beispielhaft zwei Rollen 12 endlos geführt ist. Im beispielhaft dargestellten Fall ist eine Einrichtung 14 zur Übertragung des Druckbilds auf den Druckzwischenträger 8 in Form einer Klischeewalze 16 eines Tiefdruck- oder eines Hochdruckauftragswerks vorgesehen. Es wäre indessen auch möglich, dass als Einrichtung zur Übertragung oder Erzeugung eines Druckbilds ein Tintenstrahlauftragswerk vorgesehen ist. Insbesondere ein Tintenstrahlauftragswerk wäre dann in vorteilhafter Weise so angeordnet, dass es den Druckzwischenträger 8, das heißt das Endlosband 10, in einem oberen ebenen Bereich 18 des Endlosbands 10 zwischen den Rollen 12 beaufschlagt. Dies ist beispielhaft durch Andeutung der Standardfarben CMYK eines Vierfarbdruckwerks oberhalb des ebenen Bereichs 18 des Endlosbands angedeutet. Im beispielhaft dargestellten Fall wird in Bereich der Rolle 12 ein Druckbild von der Klischeewalze 16 auf eine äußere Seite 20 des Endlosbands 10 übertragen und dann mittels des Endlosbands 10 zu einer Übergabestation transportiert. Im Bereich der Übergabestation ist innerhalb des Endlosbands 10, das heißt innerhalb der von dem Endlosband 10 gebildeten geschlossenen Bandschleife eine Stützeinrichtung 22 vorgesehen, die vorliegend als Stelleinrichtung 24 ausgebildet ist. Die Stelleinrichtung 24 umfasst einen schematisch in Figur 2 dargestellten Gleitschuh 26. Die Stelleinrichtung 24 bzw. der Gleitschuh 26 sind orthogonal zur Ebene des Endlosbands 10 in einem Übergabeabschnitt 30 verstellbar angeordnet. Dies bedeutet, dass das Endlosband 10 in dem Übergabeabschnitt 30 in Richtung 28 auf die zu bedruckenden Teile 4 auslenkbar ist. Der Übergabeabschnitt 30 ist also in der Richtung 28 hin und her verstellbar. Es ist denkbar, dass diese Stellbewegung des Gleitschuhs 26 der Stelleinrichtung 24 einmalig für die Bedruckung einer Reihe gleichartiger Teile 4 vorgenommen wird oder dass die Stelleinrichtung 24 getaktet betrieben wird, so wie dies in der Beschreibungseinleitung erwähnt ist.

Anhand der schematischen Darstellung des Gleitschuhs 26 in Figur 2 erkennt man in Antriebsrichtung 32 des Endlosbands 10 erstreckte Rippen oder Stege 34, welche eine exakt ebene Oberfläche 36 ausbilden und mit dieser Oberfläche 36 von innen gegen die nach innen gewandte Seite des Endlosbands 10 gleitend anliegen. Sie umfassen vorteilhafter Weise eine Gleitbeschichtung, insbesondere auf Fluorpolymerbasis.

Die Zuführeinrichtung 6 umfasst im beispielhaft dargestellten Fall ein endloses förderbandartiges Antriebsmittel 38, welches ebenfalls als geschlossene Bandschlaufe über Rollen 40 geführt ist und eine Vielzahl von Werkstückträgern 42 für jeweils ein zu bedruckendes zylindrisches Teil 4 aufweist. In einer Beladungsstation 44 werden die zylindrischen Teile 4 auf die Werkstückträger 42 aufgelegt und sind dort rotierend gehalten. Sie werden aufeinanderfolgend translatorisch mit konstanter Geschwindigkeit, die der Antriebsrichtung 32 des Endlosbands 10 entgegengesetzt ist, in Richtung auf den Übergabeabschnitt 30 der Druckvorrichtung 2 zugeführt. Im schematisch in Figur 1 dargestellten Fall erkennt man, dass mittels der Stelleinrichtung 24 der Übergabeabschnitt 30 in Richtung auf die zu bedruckenden Teile 4 derart ausgelenkt ist, dass die zu bedruckenden Teile 4 in dem Übergabeabschnitt 30 die Außenseite des Endlosbands 10 berühren und hiergegen abrollen. Während dieses friktionsbedingten und schlupffreien Abrollens der zylindrischen Teile 4 gegenüber dem Endlosband 10 wird ein betreffendes Druckbild im Übergabeabschnitt 30 von dem Endlosband 10 auf die Außenseite des abrollenden Körpers 4 übertragen. Wenn die zu bedruckenden Teile 4 zuvor in Richtung des Pfeils 48 dem Übergabeabschnitt 30 zugeführt werden, so gelangen sie aufgrund der Auslenkung des Endlosbands 10 mittels der Stelleinrichtung 24 kurz vor Erreichen des Übergabeabschnitts 30 in Berührung mit dem Endlosband 10. Sobald ein jeweiliges Teil 4 das Endlosband 10 berührt, wird es gewissermaßen schlagartig in Rotation versetzt und rollt sodann schlupffrei gegen die ihm zugewandte Außenseite 20 des Endlosbands 10 ab. Wie bereits erwähnt, wird dabei das Druckbild von dem Endlosband 10 auf die Außenseite des jeweiligen Teils 4 übertragen.

Nachdem ein jeweiliges Teil 4 den Übergabeabschnitt 30 verlassen hat und das Druckbild trägt, erfolgt die Trocknung der Druckfarbe bis ein jeweiliges Teil in einer Entnahmestation 50 von seinem Werkstückträger 42 abgenommen wird.

Des Weiteren ist schematisch eine Spanneinrichtung 52 für das Endlosband 10 angedeutet, mittels derer die Bandspannung einstellbar. Die Spanneinrichtung kann steuerbar oder regelbar ausgebildet sein und insbesondere mit dem Betrieb der Stelleinrichtung 24 gekoppelt sein.

Dadurch, dass die Zuführrichtung 48 der Zuführeinrichtung 6 entgegengesetzt zu der Antriebsrichtung 32 des Endlosbands 10 ist, können hohe Relativgeschwindigkeiten und damit hohe Nutzenraten realisiert werden, wobei beide Komponenten mit demgegenüber geringerer Absolutgeschwindigkeit angetrieben werden.

Dadurch, dass als Druckzwischenträger 8 ein nachgiebiges Endlosband 10 verwendet wird, kann das Druckbild ausgehend von einem in einer Ebene erstreckten Übergabeabschnitt 30 auf hiergegen abrollende zylindrische Teile 4 übergeben werden. Eine solche Anordnung kann kompakt bauen, da keine großen Druckzylinder mit großen Durchmessern verwendet werden müssen und auch keine großen Verzögerungen und Beschleunigungen beim Andrücken und Zurückziehen der zu bedruckenden Teile und Werkstückträger gegen Zylinderwalzen und von diesen weg aufgewandt werden müssen. Bei Verwendung eines Endlosbands als Druckzwischenträger und zur schlussendlichen Übergabe des Druckbilds auf die zu bedruckenden Teile lassen sich eine Vielzahl von vorteilhaften Druckverfahren und Bilderzeugungsverfahren, insbesondere die Tintenstrahldrucktechnik (Inkjet) einsetzen. Es ist auch denkbar und vorteilhaft, dass mehrere vorstehend beschriebene Druckvorrichtungen gewissermaßen in Reihe hintereinander betrieben werden. Dies ist beispielhaft in Figur 3 dargestellt, wo zwei hintereinander angeordnete Endlosbänder 10 als geschlossene Bandschlaufen über jeweils zwei Rollen 12 geführt sind. Ferner ist eine Einrichtung 58 zur Übertragung eines Druckbilds in Form eines Klischee-Zylinders 16 angedeutet. Mittels der zwei Bandschlaufen als Druckzwischenträger wird jeweils ein Druckbild an derselben Stelle bei dem jeweiligen zu bedruckenden zylindrischen Teil 4 aufgebracht.

Um zu gewährleisten, dass die von den beiden Druckzwischenträgern 8 gewissermaßen übereinander aufgebrachten Druckbilder an exakt derselben Stelle des jeweils zu bedruckenden Teils 4 aufgebracht werden, ist eine zwangsgesteuerte Rotationsantriebseinrichtung 60 für die rotierbar gelagerten Teile 4 vorgesehen, um die Teile auf ihrem Weg von dem ersten Druckzwischenträger 8 zu dem zweiten oder einem weiteren Druckzwischenträger 8 mit exakt vorbestimmter zwangsgesteuerter Umfangsgeschwindigkeit anzutreiben. Die Rotationsantriebseinrichtung 60 umfasst im beispielhaft angedeuteten Fall einen Zahnstangenmechanismus 62, der nach einer Ausführungsform eine feststehende Zahnstange 64 umfasst, die mit jeweiligen Zahnrädern 66 bei den Werkstückträgern 42 in rotierbarer Antriebsverbindung steht.

Die Teile 4 werden so vom ersten Übergabeabschnitt 30 des ersten Druckzwischenträgers 8 bis zum letzten Übergabeabschnitt 30 des letzten Druckzwischenträgers 8 unterbrechungsfrei und synchronisiert zur translatorischen Zuführung der Zuführvorrichtung rotierend angetrieben. Auf diese Weise kann eine genaue Positionierung der Druckbilder realisiert werden.

Figuren 4a) bis d) zeigen verschiedene Ansichten zweier Komponenten, welche das Endlosband 10 bilden. Das Endlosband 10 umfasst ein erstes tragendes Flachmaterial 70 und eine elastisch nachgiebige Beschichtung 72 in Form eines zweiten Flachmaterials 74. Beide Flachmaterialien 70 und 74 können in Form einer endlosen geschlossenen Bandschlaufe ausgebildet werden, indem streifenförmige Abschnitte an ihren Enden aneinander gefügt werden. In diesem Zustand lässt sich das zweite elastisch nachgiebige Flachmaterial 74 in seiner geschlossenen Bandform auf eine Außenseite des ersten Flachmaterials 70 aufziehen, wodurch eine schlupf- und spielfreie Mitnahmeverbindung zwischen dem ersten und dem zweiten Flachmaterial 70 bzw. 74 hergestellt wird. Hierfür sind formschlüssig wirkende Mittel 76 zwischen dem ersten und dem zweiten Flachmaterial 70, 74 vorgesehen, und zwar im beispielhaft und bevorzugt dargestellten Fall in Form von Vorsprüngen 78 bei dem einen Material und komplementär hierzu ausgebildeten Vertiefungen 80 bei dem anderen Material. Im beispielhaft in den Figuren 4a) bis d) dargestellten Fall sind bei dem ersten tragenden Flachmaterial 70 ungefähr linear erstreckte rippenförmige Vorsprünge 78 ausgebildet, die fischgrätenartig, also in einem Winkel zueinander und beispielhaft linear, erstreckt sind und von aufeinander zu strebenden Flanken 82 begrenzt sind. Entsprechend sind komplementär hierzu ausgebildete Vertiefungen 80 bei dem zweiten elastischen Flachmaterial 74 ausgebildet. Hierdurch lassen sich die Flachmaterialien 70 und 74 in Antriebsrichtung 32 und quer hierzu formschlüssig aneinander halten. Durch die ausgehend von der Bandebene sich verjüngende Gestalt der Vorsprünge 78 und der komplementären Ausbildung der Vertiefungen 80 lässt sich eine Zentrierung der beiden Flachmaterialien 70 und 74 realisieren, wodurch ein unproblematisches mechanisch lösbares Fügen der als Endlosbänder vorliegenden Flachmaterialien aneinander möglich ist. Auf diese Weise lässt sich das außenliegende Endlosband aus dem elastisch nachgiebigen zweiten Flachmaterial 74 bei Abnutzung unproblematisch von dem ersten tragenden Flachmaterial 70 lösen und durch ein neues ersetzen. Auf der in den Figuren nicht dargestellten von den Vorsprüngen 78 abgewandten Unterseite des ersten tragenden Flachmaterials 70 sind vorzugsweise in Richtung auf die Rollen 12 vorstehende Vorsprünge vorgesehen, die ebenfalls formschlüssig in komplementär hierzu ausgeführte Vertiefungen bei den Rollen 12 eingreifen. Diese Vorsprünge sind dann in Antriebsrichtung 32 aufeinanderfolgend vorgesehen und quer zur Antriebsrichtung voneinander beabstandet, so dass sie beispielsweise - wie oben erwähnt - zwischen den Rippen oder Stegen 34 des Gleitschuhs 26 (s. Figur 2) hindurchgeführt werden können.

## Patentansprüche

1. Vorrichtung (2) zum indirekten Bedrucken zylindrischer Teile (4), mit wenigstens einem Druckzwischenträger (8), und mit einer Einrichtung zur Übertragung eines Druckbilds auf den Druckzwischenträger (8) oder zur Erzeugung eines Druckbilds auf dem Druckzwischenträger (8), wobei die Einrichtung ein Tiefdruck-, Hochdruck- oder Tintenstrahlauftragswerk umfassen kann, wobei der Druckzwischenträger (8) ein Endlosband (10) ist, welches als geschlossene Bandschleife über wenigstens zwei Rollen (12) endlos geführt ist und auf seiner von den Rollen (12) jeweils abgewandten äußeren Seite das Druckbild erhält, wobei das Endlosband (10) in Antriebsrichtung zwischen den Rollen (12) einen in einer Ebene verlaufenden Übergabeabschnitt (30) bildet, und wobei eine Zuführeinrichtung (6) für die zu bedruckenden zylindrischen Teile (4) vorgesehen ist und wobei die Zuführeinrichtung (6) zumindest im Bereich des Endlosbands (10) für eine translatorische Zuführung der zu bedruckenden Teile (4) in einer Richtung und in einer Ebene ausgebildet ist, wobei die Teile (4) rotierbar in Werkstückträgern (42) der Zuführeinrichtung (6) gelagert sind, so dass das zuvor auf dem Endlosband (10) erhaltene Druckbild durch Abrollen eines zu bedruckenden zylindrischen Teils (4) gegen den ebenen Übergabeabschnitt (30) des Endlosbands (10) von dem Endlosband (10) auf das zylindrische Teil (4) übertragbar ist, **dadurch gekennzeichnet, dass** bei der Zuführeinrichtung (6) eine zwangsgesteuerte Rotationsantriebseinrichtung (60) für die rotierbar gelagerten Teile (4) vorgesehen ist derart, dass eine Außenumfangsgeschwindigkeit der Teile (4) einer Relativgeschwindigkeit zwischen dem Endlosband (10) und der translatorischen Zuführung der Teile (4) entspricht, wenn diese in den Übergabeabschnitt (30) gelangen.

2. Vorrichtung (2) nach Anspruch 1, **dadurch gekennzeichnet, dass** innerhalb des Endlosbands (10) eine Stelleinrichtung (24) vorgesehen ist, mittels derer das Endlosband (10) in dem Übergabeabschnitt (30) orthogonal zu seiner Bandebene in dem Übergabeabschnitt (30) nach außen auslenkbar ist, wobei die Stelleinrichtung (24) insbesondere derart ausgebildet ist, dass die Länge des nach außen auslenkbaren Abschnitts des Endlosbands (10) in Antriebsrichtung des Endlosbands (10) variierbar ist.

3. Vorrichtung nach Anspruch 1 oder 2, **dadurch gekennzeichnet, dass** eine Stützeinrichtung (22) oder die Stelleinrichtung (24) einen Gleitschuh (26) umfasst, gegen den das Endlosband (10) gleitet.

4. Vorrichtung nach einem oder mehreren der vorstehenden Ansprüche, **dadurch gekennzeichnet, dass** die Zuführeinrichtung (6) für die zu bedruckenden zylindrischen Teile (4) so ausgebildet ist, dass sie diese Teile entgegen der Antriebsrichtung (32) des Endlosbands (10) in dem Übergabeabschnitt (30) zuführt.

5. Vorrichtung nach einem oder mehreren der vorstehenden Ansprüche , **dadurch gekennzeichnet, dass** die zwangsgesteuerte Rotationsantriebseinrichtung (60) einen Zahnstangenmechanismus (62) umfasst.

6. Vorrichtung nach Anspruch 5, dass der Zahnstangenmechanismus (62) eine feststehende Zahnstange (64) umfasst, die über jeweilige Zahnräder (64) mit einer jeweiligen Lagereinrichtung bei den Werkstückträgern (42) für die jeweiligen Teile (4) in rotierbarer Antriebsverbindung steht, wenn oder bevor die Teile in den Übergabeabschnitt (30) gelangen.

7. Vorrichtung nach einem oder mehreren der vorstehenden Ansprüche, **gekennzeichnet durch** mehrere hintereinander angeordnete Druckzwischenträger (8) und **dadurch, dass** sich die zwangsgesteuerte Rotationsantriebseinrichtung (60) entlang der mehreren Druckzwischenträger (8) erstreckt, so dass die Teile (4) vom ersten Übergabeabschnitt (30) des ersten Druckzwischenträgers (8) bis zum letzten Übergabeabschnitt (30) des letzten Druckzwischenträgers (8) unterbrechungsfrei und synchronisiert zur translatorischen Zuführung der Zuführvorrichtung (6) rotierend angetrieben sind.

8. Vorrichtung nach einem oder mehreren der vorstehenden Ansprüche, **dadurch gekennzeichnet, dass** das Endlosband (10) ein erstes tragendes Flachmaterial umfasst und dass das Endlosband (10), insbesondere das erste tragende Flachmaterial des Endlosbands, in Richtung auf die Rollen vorstehende Vorsprünge aufweist, welche formschlüssig in komplementär hierzu ausgeführte Vertiefungen bei den Rollen (12) eingreifen.

9. Vorrichtung nach einem oder mehreren der vorstehenden Ansprüche, **dadurch gekennzeichnet, dass** das Endlosband (10) ein erstes tragendes Flachmaterial (70) umfasst und dass auf seiner äußeren Seite eine in Umfangsrichtung durchgehende oder unterbrochene elastisch nachgiebige Beschichtung des tragenden Flachmaterials (70) für die Aufnahme des Druckbilds ausgebildet ist.

10. Vorrichtung nach Anspruch 9, **dadurch gekennzeichnet, dass** die elastisch nachgiebige Beschichtung von einem zweiten Flachmaterial (74) gebildet ist, welches als vorzugsweise endlose und geschlossene Bandschlaufe ausgebildet ist und lösbar mit dem ersten tragenden Flachmaterial (70) verbindbar ist, indem es auf die äußere Seite des ersten tragenden Flachmaterials (70) aufgezogen wird und in eine schlupf- und spielfreie Mitnahmeverbindung mit dem ersten tragenden Flachmaterial (70) gebracht wird.

11. Vorrichtung nach Anspruch 10, **dadurch gekennzeichnet, dass** das zweite Flachmaterial (74) über formschlüssig wirkende Mittel (76) zwischen dem zweiten Flachmaterial (74) und dem ersten tragenden Flachmaterial (70) in die schlupffreie Mitnahmeverbindung mit dem ersten tragenden Flachmaterial (70) gebracht wird, wobei
die formschlüssig wirkenden Mittel (76) vorzugsweise einen Hintergriff sowohl in Antriebsrichtung (32) des Endlosbands als auch quer hierzu ausbilden und vorzugsweise
durch einstückig mit dem Material des ersten oder zweiten Flachmaterials (70, 74) ausgebildete Vorsprünge (78) und komplementär hierzu ausgebildete Vertiefungen (80) in dem anderen Flachmaterial (70, 74) gebildet sind.

12. Vorrichtung nach Anspruch 11, **dadurch gekennzeichnet, dass** die Vorsprünge (78) und Vertiefungen (80) in der Aufsicht auf die Bandebene linear oder gekrümmt erstreckt sind und im Schnitt orthogonal zur Bandebene betrachtet von aufeinander zu strebenden Flanken (82) begrenzt sind, so dass sie eine sich kontinuierlich verjüngende Gestalt aufweisen.

13. Verfahren zum indirekten Bedrucken zylindrischer Teile (4) unter Verwendung eines Druckzwischenträgers (8), wobei mittels einer Einrichtung zur Übertragung oder Erzeugung eines Druckbilds ein Druckbild an den Druckzwischenträger (8) übertragen oder auf dem Druckzwischenträger (8) erzeugt wird, wobei als Druckzwischenträger (8) ein Endlosband (10) verwendet wird, welches als geschlossene Bandschleife über wenigstens zwei Rollen (12) endlos geführt wird, wobei das Druckbild auf einer von den Rollen (12) jeweils abgewandten äußeren Seite (20) des Endlosbands (10) erhalten wird, wobei in Antriebsrichtung zwischen den Rollen (12) ein in einer Ebene verlaufender Übergabeabschnitt (30) gebildet wird und dass mittels einer Zuführeinrichtung (6) die zu bedruckenden zylindrischen Teile (4) aufeinanderfolgend translatorisch zu dem Übergabeabschnitt (30) zugeführt werden, wobei die Teile (4) rotierbar in Werkstückträgern (42) der Zuführeinrichtung (6) gelagert sind, so dass das zuvor auf dem Endlosband (10) erhaltene Druckbild durch Abrollen des zu bedruckenden zylindrischen Teils (4) gegen den ebenen Übergabeabschnitt (30) des Endlosbands (10) von dem Endlosband (10) auf das zylindrische Teil (4) übertragen wird, **dadurch gekennzeichnet, dass** die zu bedruckenden Teile in der Zuführeinrichtung (6) mittels einer zwangsgesteuerten Rotationsantriebseinrichtung (60) für die rotierbar gelagerten Teile (4) rotierbar angetrieben werden derart, dass eine Außenumfangsgeschwindigkeit der Teile einer Relativgeschwindigkeit zwischen dem Endlosband (60) und der translatorischen Zuführung der Teile (4) entspricht, wenn diese in den Übergabeabschnitt (30) gelangen.

14. Verfahren nach Anspruch 13, **dadurch gekennzeichnet, dass** während der Übertragung des Druckbilds von dem Übergabeabschnitt (30) des Endlosbands (10) das Endlosband (10) mittels einer Stelleinrichtung (24) orthogonal zu seiner Antriebsrichtung (32) und Bandebene nach außen in Richtung (28) auf das zu bedruckende Teil (4) ausgelenkt wird, wobei. die Stelleinrichtung (24) je zu bedruckendem Teil vorzugsweise getaktet betrieben wird.

15. Verfahren nach Anspruch 14, **dadurch gekennzeichnet, dass** das Endlosband (10) gleitend an der Stelleinrichtung (24) entlanggeführt wird.

## Claims

1. Apparatus (2) for indirect printing on cylindrical parts (4), comprising at least one intermediate printing substrate (8), and comprising a means for transferring a printed image onto the intermediate printing substrate (8) or for generating a printed image on the intermediate printing substrate (8), it being possible for the means to comprise a gravure printing applicator, a relief printing applicator or an inkjet applicator, the intermediate printing substrate (8) being an endless belt (10) which is endlessly guided as a closed belt loop over at least two rollers (12) and receives the printed image on the outer side thereof facing away from each of the rollers (12), the endless belt (10) forming a transfer portion (30) which extends in a plane between the rollers (12) in the drive direction, and a feed means (6) being provided for the cylindrical parts (4) to be printed on and the feed means (6) being designed to translationally feed the parts (4) to be printed on in one direction and in one plane at least in the region of the endless belt (10), the parts (4) being rotatably mounted in workpiece supports (42) of the feed means (6) such that the printed image previously received on the endless belt (10) can be transferred from the endless belt (10) to a cylindrical part (4) to be printed on by rolling the cylindrical part (4) against the planar transfer portion (30) of the endless belt (10), **characterized in that**, for the feed means (6), a positively controlled rotary drive means (60) is provided for the rotatably mounted parts (4) in such a way that an outer circumferential speed of the parts (4) corresponds to a relative speed between the endless belt (10) and the translational feeding of the parts (4) when said parts reach the transfer portion (30) .

2. Apparatus (2) according to claim 1, **characterized in that** a positioning means (24) is provided inside the endless belt (10), by means of which positioning means the endless belt (10), in the transfer portion (30), can be deflected outwards orthogonally with respect to its belt plane in the transfer portion (30), the positioning means (24) in particular being designed such that the length of the outwardly deflectable portion of the endless belt (10) can be varied in the drive direction of the endless belt (10).

3. Apparatus according to claim 1 or claim 2, **characterized in that** a support means (22) or the positioning means (24) comprises a sliding block (26) against which the endless belt (10) slides.

4. Apparatus according to one or more of the preceding claims, **characterized in that** the feed means (6) for the cylindrical parts (4) to be printed on is designed such that it feeds said parts counter to the drive direction (32) of the endless belt (10) in the transfer portion (30) .

5. Apparatus according to one or more of the preceding claims, **characterized in that** the positively controlled rotary drive means (60) comprises a rack-and-pinion mechanism (62).

6. Apparatus according to claim 5, **characterized in that** the rack-and-pinion mechanism (62) comprises a stationary rack (64) which is connected in a rotatably driven manner by means of various pinions (64) to a relevant bearing means in the workpiece supports (42) for each of the parts (4) when or before the parts reach the transfer portion (30).

7. Apparatus according to one or more of the preceding claims, **characterized by** a plurality of intermediate printing substrates (8) that are arranged one behind the other, and in that the positively controlled rotary drive means (60) extends along the plurality of intermediate printing substrates (8) such that the parts (4) are free of interruptions from the first transfer portion (30) of the first intermediate printing substrate (8) to the last transfer portion (30) of the last intermediate printing substrate (8), and are rotationally driven, in a synchronized manner, in order to translationally feed the feed apparatus (6).

8. Apparatus according to one or more of the preceding claims, **characterized in that** the endless belt (10) comprises a first supporting planar material, and **in that** the endless belt (10), in particular the first supporting planar material of the endless belt, includes projections which protrude towards the rollers and interlockingly engage in complementary recesses in the rollers (12).

9. Apparatus according to one or more of the preceding claims, **characterized in that** the endless belt (10) comprises a first supporting planar material (70), and **in that** an elastically resilient coating of the supporting planar material (70), which coating is continuous or interrupted in the peripheral direction, is formed on an outer side of said belt for receiving the printed image.

10. Apparatus according to claim 9, **characterized in that** the elastically resilient coating is formed by a second planar material (74) that is preferably designed as an endless and closed belt loop and is detachably connectable to the first supporting planar material (70) by being pulled onto the outer side of the first supporting planar material (70) and being brought into a slack-free and clearance-free entraining connection with the first supporting planar material (70).

11. Apparatus according to claim 10, **characterized in that** the second planar material (74) is brought into the slack-free entraining connection with the first supporting planar material (70) via means (76) that act in an interlocking manner between the second planar material (74) and the first supporting planar material (70), the means (76) that act in an interlocking manner preferably forming a rear engagement both in the drive direction (32) of the endless belt as well as perpendicularly thereto, and preferably being formed by projections (78) that are integral with the material of the first or second planar material (70, 74) and complementary recesses (80) in the other planar material (70, 74).

12. Apparatus according to claim 11, **characterized in that** the projections (78) and recesses (80) are linear or curved in a plan view of the belt plane and, when viewed in a cross section, orthogonal to the belt plane, are delimited by sides (82) which converge such that they have a continuously tapering design.

13. Method for indirect printing on cylindrical parts (4) using an intermediate printing substrate (8), a printed image being transferred to the intermediate printing substrate (8) or being generated on the intermediate printing substrate (8) via a means for transferring or generating a printed image, an endless belt (10) which is endlessly guided as a closed belt loop over at least two rollers (12) being used as the intermediate printing substrate (8), the printed image being received on an outer side (20) of the endless belt (10) that faces away from each of the rollers (12), a transfer portion (30) being formed which extends in a plane between the rollers (12) in the drive direction and the parts (4) to be printed on being successively translationally fed to the transfer portion (30) via a feed means (6), the parts (4) being rotatably mounted in workpiece supports (42) of the feed means (6) such that the printed image previously received on the endless belt (10) can be transferred from the endless belt (10) to a cylindrical part (4) to be printed on by rolling the cylindrical part (4) against the planar transfer portion (30) of the endless belt (10), **characterized in that** the parts to be printed on are rotatably driven in the feed means (6) by means of a positively controlled rotary drive means (60) for the rotatably mounted parts (4) in such a way that an outer circumferential speed of the parts corresponds to a relative speed between the endless belt (60) and the translational feeding of the parts (4) when said parts reach the transfer portion (30).

14. Method according to claim 13, **characterized in that**, when transferring the printed image from the transfer portion (30) of the endless belt (10), the endless belt (10) is deflected outwards, orthogonally with respect to the drive direction (32) thereof and the belt plane, in the direction (28) of the part (4) to be printed on by means of a positioning means (24), the positioning means (24) preferably being operated in a cyclic manner for each part to be printed on.

15. Method according to claim 14, **characterized in that** the endless belt (10) is slidingly guided along the positioning means (24).

## Revendications

1. Dispositif (2) pour l'impression indirecte de pièces cylindriques (4), avec au moins un support intermédiaire d'impression (8), et avec un dispositif pour transférer une image d'impression sur le support intermédiaire d'impression (8) ou pour générer une image d'impression sur le support intermédiaire d'impression (8), dans lequel le dispositif peut comprendre un dispositif d'héliogravure, un dispositif d'impression en relief ou un dispositif d'impression à jet d'encre, dans lequel le support intermédiaire d'impression (8) est une courroie sans fin (10), qui est guidée sans fin sous la forme d'une boucle de courroie fermée sur au moins deux cylindres (12), et reçoit l'image d'impression sur son côté extérieur respectif opposé aux cylindres (12), dans lequel la courroie sans fin (10), dans la direction d'entraînement entre les cylindres (12), forme un tronçon de transfert (30) s'étendant dans un plan, et dans lequel un dispositifs d'alimentation (6) est prévu pour les parties cylindrique à imprimer (4), et dans lequel le dispositif d'alimentation (6), au moins dans la zone de la courroie sans fin (10), est formé pour une avancée en translation des pièces à imprimer (4) dans une direction et dans un plan, dans lequel les parties (4) sont montées de manière rotative dans les supports de pièce à usiner (42) du dispositif d'alimentation (6), de sorte que l'image d'impression reçue précédemment sur la courroie sans fin (10) peut être transférée en faisant rouler une pièce cylindrique à imprimer (4) contre le tronçon de transfert plan (30) de la courroie sans fin (10) depuis la courroie sans fin (10) jusque sur la partie cylindrique (4), **caractérisé en ce que** par l'intermédiaire du dispositif d'alimentation (6), un dispositif d'entraînement en rotation à commande de force (60) est prévu pour les pièces montées de manière rotative (4) de telle sorte qu'une vitesse périphérique extérieure des pièce (4) correspond à une vitesse relative entre la courroie sans fin (10) et l'alimentation de translation des pièces (4), lorsque celles-ci se trouvent dans le tronçon de transfert (30).

2. Dispositif (2) selon la revendication 1, **caractérisé en ce qu'**à l'intérieur de la courroie sans fin (10) est prévu un dispositif de réglage (24), par l'intermédiaire duquel la courroie sans fin (10) dans le tronçon de transfert (30) peut être déviée vers l'extérieur orthogonalement à son plan de bande dans le tronçon de transfert (30), dans lequel le dispositif de réglage (24) est en particulier conçu de telle sorte que la longueur du tronçon pouvant être dévié vers l'extérieur de la courroie sans fin (10) peut être modifié dans le dispositif d'entraînement de la courroie sans fin (10).

3. Dispositif selon la revendication 1 ou 2, **caractérisé en ce qu'**un dispositif de support (22) ou le dispositif de réglage (24) comprend un patin de coulissement (26) contre lequel coulisse la courroie sans fin (10).

4. Dispositif selon une ou plusieurs des revendications précédentes, **caractérisé en ce que** le dispositif d'alimentation (6) des pièces cylindriques à imprimer (4) est formé de manière à alimenter ces pièces à l'encontre de la direction d'entraînement (32) de la courroie sans fin (10) dans le tronçon de transfert (30).

5. Dispositif selon une ou plusieurs des revendications précédentes, **caractérisé en ce que** le dispositif d'entraînement en rotation à commande de force (60) comprend un mécanisme à crémaillère (62).

6. Dispositif selon la revendication 5, dans lequel le mécanisme à crémaillère (62) comprend une crémaillère fixe (64) qui, via des pignons respectifs (64), est en liaison d'entraînement en rotation avec un dispositif de support respectif via les supports de pièces à usiner (42) pour les pièces respectives (4), pendant ou après que les pièces se trouvent dans le tronçon de transfert (30) .

7. Dispositif selon une ou plusieurs des revendications précédentes, **caractérisé par** une pluralité de supports intermédiaires d'impression (8) agencés successivement, et en ce que le dispositif d'entraînement en rotation à commande de force (60) s'étend le long de la pluralité de supports intermédiaires d'impression (8), de sorte que les pièces (4) sont entraînées en rotation depuis le premier tronçon de transfert (30) du premier support intermédiaire d'impression jusqu'au dernier tronçon de transfert (30) du dernier support intermédiaire d'impression (8) sans interruption et en synchronisme avec l'alimentation en translation du dispositif d'alimentation (6).

8. Dispositif selon une ou plusieurs des revendications précédentes, **caractérisé en ce que** la courroie sans fin (10) comprend un premier matériau en feuille de support, et **en ce que** la courroie sans fin (10), en particulier le premier matériau en feuille de support de la courroie sans fin, présente des saillies faisant saillie dans la direction des cylindres, qui viennent en prise dans des cavités réalisées complémentaires à celles-ci par complémentarité de formes dans les cylindres (12).

9. Dispositif selon une ou plusieurs des revendications précédentes, **caractérisé en ce que** la courroie sans fin (10) comprend un premier matériau en feuille de support (70) et **en ce que** sur son côté extérieur, un revêtement souple et élastique du matériau en feuille de support (70) continu ou interrompu dans la direction circonférentielle est formé pour la réception de l'image d'impression.

10. Dispositif selon la revendication 9, **caractérisé en ce que** le revêtement souple et élastique est formé par un second matériau en feuille (74), qui est réalisé de préférence sous la forme d'une une boucle de courroie sans fin et fermée et pouvant être relié de manière amovible au premier matériau en feuille de support (70), qui va être élevé sur le côté extérieur du premier matériau en feuille de support (70) et amené dans une connexion d'entraînement sans glissement et sans jeu avec le premier matériau en feuille de support (70).

11. Dispositif selon la revendication 10, **caractérisé en ce que** le second matériau en feuille (74), par l'intermédiaire de moyens (76) agissant par complémentarité de formes entre le second matériau en feuille (74) et le premier matériau en feuille de support (70), est amené dans la connexion d'entraînement sans glissement avec le premier matériau en feuille de support (70), dans lequel les moyens (76) agissant par complémentarité de formes mettent en oeuvre de préférence une mise en prise arrière à la fois dans la direction d'entraînement (32) de la courroie sans fin et transversalement à celle-ci, et de préférence avec des saillies (78) formées d'un seul tenant avec le matériau des premier ou second matériau en feuille (70, 74) et des cavités (80) formés de manière complémentaire à celles-ci dans l'autre matériau en feuille (70, 74).

12. Dispositif selon la revendication 11, **caractérisé en ce que** les saillies (78) et les cavités (80), dans la vue en plan du plan de courroie, sont étendues linéaires ou courbes, et vues dans une vue en coupe orthogonalement au plan de courroie, sont délimitées par des flancs (82) se dirigeant les uns vers les autres de sorte qu'elles présentent une forme conique continue.

13. Procédé pour l'impression indirecte de pièces cylindriques (4) au moyen d'un support intermédiaire d'impression (8), dans lequel au moyen d'un dispositif pour transférer ou générer une image d'impression, une image d'impression est transférée sur le support intermédiaire d'impression (8) ou est générée sur le support intermédiaire d'impression (8), dans lequel en tant que support intermédiaire d'impression (8), une courroie sans fin (10) est utilisée, qui est guidée sous la forme une boucle de courroie fermée sur au moins deux cylindres (12), dans lequel l'image d'impression est reçue sur un côté extérieur (20) de la courroie sans fin (10) opposé aux cylindres (12), dans lequel est formé un tronçon de transfert (30) s'étendant dans un plan dans la direction d'entraînement entre les cylindres (12), et dans lequel un dispositifs d'alimentation (6) est prévu pour les parties cylindrique à imprimer (4), et en ce qu'au moyen d'un dispositif d'alimentation (6), les pièces cylindrique à imprimer (4) sont alimentées en translation jusqu'au tronçon de transfert (30), dans lequel les pièces (4) sont montées de manière rotative dans des supports de pièce à usiner (42) du dispositif d'alimentation (6), de sorte que l'image d'impression reçue précédemment sur la courroie sans fin (10) peut être transférée en faisant rouler une pièce cylindrique à imprimer (4) contre le tronçon de transfert plan (30) de la courroie sans fin (10) depuis la courroie sans fin (10) jusque sur la partie cylindrique (4), **caractérisé en ce que** les pièces à imprimer dans le dispositif d'alimentation (6) sont entraînées en rotation par l'intermédiaire d'un dispositif d'entraînement en rotation à commande de force (60) pour les pièces montées de manière rotative (4), de telle sorte qu'une vitesse périphérique extérieure des pièce (4) correspond à une vitesse relative entre la courroie sans fin (10) et l'alimentation de translation des pièces (4), lorsque celles-ci se trouvent dans le tronçon de transfert (30).

14. Procédé selon la revendication 13, **caractérisé en ce que** lors du transfert de l'image d'impression depuis le tronçon de transfert (30) de la courroie sans fin (10), la courroie sans fin (10), au moyen d'un dispositif de réglage (24), est déviée orthogonalement à sa direction d'entraînement (28) et au plan de courroie vers l'extérieur dans la direction (28) jusque sur la pièce à imprimer, dans lequel le dispositif de réglage (24) est entraîné de préférence de manière cadencée vers chaque pièce à imprimer.

15. Procédé selon la revendication 14, **caractérisé en ce que** la courroie sans fin (10) est guidée de manière coulissante le long du dispositif de réglage (24).
